# EUROPÄISCHE PATENTSCHRIFT

(11) **EP 0 269 641 B1**
(45) Veröffentlichungstag und Bekanntmachung des Hinweises auf die Patenterteilung: **11.10.1989**
(21) Anmeldenummer: 87900650.0
(22) Anmeldetag: 15.01.1987
(51) Int. Cl.: F02M 53/06, F02M 57/00, F23Q 7/00

(54) **KRAFTSTOFF-EINSPRITZDÜSE FÜR BRENNKRAFTMASCHINEN**
FUEL INJECTION NOZZLE FOR INTERNAL COMBUSTION ENGINES
INJECTEUR DE CARBURANT POUR MOTEURS A COMBUSTION INTERNE

(30) Priorität: 23.05.1986 DE 3617353
(43) Veröffentlichungstag der Anmeldung: 08.06.1988
(73) Patentinhaber: ROBERT BOSCH GMBH, 70442 Stuttgart (DE)
(72) Erfinder: KACZYNSKI, Bernhard, D-7050 Waiblingen (DE); SCHMITT, Alfred, D-7257 Ditzingen 4 (DE)
(86) Internationale Anmeldenummer: DE8700015
(87) Internationale Veröffentlichungsnummer: WO8707335

(56) Entgegenhaltungen:
- EP-A- 0 140 148
- EP-A- 0 188 745
- WO-A-84/04567
- CH-A- 233 939
- DE-A- 3 404 708
- GB-A- 964 715
- GB-A- 2 153 909
- US-A- 1 641 421

## Beschreibung

### Stand der Technik

Die Erfindung geht aus von einer Kraftstoff-Einspritzdüse nach der Gattung des Hauptanspruchs. Derartige Einspritzdüsen lassen sich leicht montieren, weil der Glühkörper zusammen mit der Hülse und dem Kontaktelement als vorgefertigte Baueinheit vom offenen Ende der Überwurfmutter her in diese eingefügt und bis zur Stützschulter vorgeschoben werden kann. Bei den bekannten Einspritzdüsen der gennanten Gattung (EP-A-0 188 745, Stand der Technik nach Art 54 (3) EPÜ) ist der Glühkörper durch einen zu einer formstabilen Wendel geformten Heizdraht gebildet, der an seinem von Kontaktelement abgekehrten Ende an einem nach innen gerichteten Ringbund der Hülse abgestützt und kontaktiert ist. Diese Ausführung erschwert die Fertigung der Hülse und durch den inneren Ringbund wird auch die Strömung der durch Injektorwirkung angesaugten Luft behindert.

### Vorteile der Erfindung

Die erfindungsgemäße Anordnung mit den kennzeichnenden Merkmalen des Hauptanspruchs hat demgegenüber den Vorteil, daß die Hülse keinen inneren Ringbund haben muß, weil der aus einem inneren Widerstandsdraht und einem äußeren Ringmantel bestehende Mantelheizleiter so formstabil ist, daß seine Endwindungen nicht zusätzlich axial abgestützt werden müssen. Die angesaugte Luft kann daher weitgehend ungehindert von der Brennkammer in den zwischen Hülse und Glühkörper gebildeten Ringraum gelangen. Der zur Bildung des Glühkörpers vorgesehene Mantelheizleiter ist ein erprobtes Bauelement, welches hohe elektrische Heizleistungen umsetzen kann.

Durch die in den Unteransprüchen aufgeführten Maßnahmen sind vorteilhafte Weiterbildungen der im Hauptanspruch angegebenen Anordnung möglich.

Die Montage des aus Glühkörper, Hülse und Kontaktelement bestehenden Glühvorsatzes wird weiter vereinfacht, wenn der äußere Ringmantel des Mantelheizleiters mit dem vom Kontaktelement abgekehrten Ende des inneren Widerstandsdrahtes kontaktiert und mindestens an einer Stelle mit der Hülse verlötet ist.

Ein scharfes Abknicken des mit dem Kontaktelement verbundenen Endabschnittes des Mantelheizleiters gegenüber dem zugeordneten Endbereich der Wendel wird vermieden, wenn dieser Endbereich brennraumseitig angeordnet ist und sich die Wendel entgegen der Strömungsrichtung des Kraftstoffs zum Düsenkörper hin erstreckt.

Besonders vorteilhaft ist es, wenn der dem Kontaktelement zugekehrte Endabschnitt des Mantelheizleiters als sogenanntes kaltes Ende ausgebildet ist, welches dem Heizstrom einen geringeren elektrischen Widerstand entgegensetzt als der übrige Teil des Mantelheizleiters.

Dadurch ist erreicht, daß die Hülse, das Anschlußende des Mantelheizleiters, insbesondere die dort vorgesehene Versiegelung, und das Kontaktelement thermisch weniger hoch beansprucht werden als bei Verwendung eines Mantelheizleiters, ohne kaltes Ende.

Eine Möglichkeit zur Realisierung eines kalten Endes des Mantelheizleiters besteht darin, im betreffenden Bereich des Mantelheizleiters ein Material mit einem geringeren elektrischen Widerstand zu verwenden als im übrigen Bereich, z. B. Kupfer, und eine möglichst kurze Übergangszone (Verbindungsstelle Kupfer/Heizieiter) zu schaffen.

Eine andere, bevorzugte Möglichkeit besteht darin, unterschiedliche Querschnittsflächen des Ringmantels und des inneren Widerstandsdrahtes insbesondere durch Hämmern oder Ziehen des entsprechenden Teils des Mantelheizleiters vor dem Wickeln herzustellen. Im Endeffekt ergibt sich dadurch ein verdickter Endabschnitt gegenüber einer Ausführung ohne kaltes Ende, dessen größere Oberfläche ebenfalls im Sinne einer thermischen Entlastung der Versiegelung am Mantelheizleiter und des Kontaktelementes wirksam ist.

Wenn zur Stromzuführung eine zwischen Düsenkörper und Überwurfmutter angeordnete Hülse vorgesehen ist, kann das Kontaktelement bei den vorstehend geschilderten Maßnahmen zur Verringerung der thermischen Belastung auch unmittelbar durch einen verdickten bzw. nach innen gekehrten Rand der Hülse gebildet sein.

Der Zusamenbau der Einspritzdüse wird vereinfacht, wenn der Mantelheizleiter, die ihn tragende und kontaktierende Hülse, ein auf deren oberer Stirnseite aufliegender Isolierkeramikkörper und das Kontaktelement durch Löten bzw. Kleben zu einer Einbaueinheit vorgefertigt sind.

### Zeichnung

Zwei Ausführungsbeispiele der Erfindung sind in der Zeichnung dargestellt und in der nachfolgenden Beschreibung näher erläutert. Es zeigen
Figur 1 den brennraumseitigen Teil des ersten Ausführungsbeispiels vergrößert und im Schnitt,
Figur 2 den Glühkörper der Einspritzdüse nach
Figur 1, und Figur 3 das zweite Ausführungsbeispiel anhand eines der Figur 1 entsprechenden Schnitts.

### Beschreibung der Ausführungsbeispiele

Die Einspritzdüse nach den Figuren 1 und 2 hat eine Düsenkörper 10, in welchem wie bekannt ein Ventilsitz gebildet und eine Ventilnadel verschiebbar gelagert ist. Der Düsenkörper 10 und eine den Hub der Ventilnadel begrenzende Zwischenscheibe sind durch eine Überwurfmutter 12 an einem Düsenhalter festgespannt, in welchem u. a. eine die Ventilandel gegen den Ventilsitz pressende Schließfeder untergebracht ist. Am brennraumseitigen Stirnende ist der Düsenkörper 10 mit einem konischen Wandabschnitt 14 versehen, welcher in eine ebene Stirnwand 16 übergeht.

Die Überwurfmutter 12 ist brennraumseitig über den Düsenkörper 10 hinaus verlängert und stromab von dessen Stimwand 16 mit einer inneren Stützschulter 18 versehen, an welcher ein als ganzes mit der Bezugszahl 20 bezeichneter Glühvorsatzt anliegt. Dieser hat als zentrales Bauelement einen als Wendel ausgeführten Glühkörper 22, der eine Durchgang 24 für die Spritzstrahlen 26 bildet. Der Glühkörper 22 ist so bemessen, daß die Spritzstrahlen den Glühkörper 22 nicht benetzen, jedoch eine Injektorwirkung hervorrufen, durch welche Luft aus dem Brennraum in das Innere des Glühkörpers 22 angesaugt wird.

Der Glühkörper 22 ist von einer metallischen Hülse 30 umgeben, die einen zylindrischen Abschnitt 32 größeren Durchmessers und einen zylindrischen Abschnitt 34 kleineren Durchmessers hat. Am Übergang zwischen den Abschnitten 32 und 34 ist eine Ringschulter 36 gebildet, die auf der Stützschulter 18 der Überwurfmutter 12 aufliegt. Stromab der Stützschulter 18 ist die Überwurfmutter 12 mit einem Bohrungsabschnitt 38 versehen, welcher den Abschnitt 34 der Hülse passend und dichtend umgreift.

Zwischen Hülse 30 und Düsenkörper 10 ist ein metallischer Wärmeschutzring 40 verformt eingespannt, der mit einem inneren Ringrand 42 gegen die Stirnwand 16 des Düsenkörpers 10 dichtend drückt. Der axial zum inneren Ringrand 42 versetzte äußere Ringrand 44 des Wärmeschutzringes 40 stützt sich dichtend auf einer Ringschulter 46 im Innren der Hülse 30 ab und drückt diese bei aufgeschraubter Überwurfmutter 12 schüttelfest an die Stützschulter 18 an. Der Wärmeschutzring 40 schützt die Stirnwand 16 des Düsenkörpers 10 vor der Hitzestrahlung des Glühkörpers 22 und führt Wärme von der Stirnwand 16 auf die Hülse 30 ab, von wo sie über die Überwurfmutter 12 auf das Motorgehäuse abgeleitet wird.

Der Gtühkörper '22 ist erfindungsgemäß durch einen Mantelheizleiter bekannter Bauart gebildet, dessen mittlerer Bereich zu einer Wendel 50 (Figur 2) gewickelt ist. Die Wendel 50 ist mit zwei gestreckten Anschlußenden 52, 54 versehen, die beide tangential vom Wicklungsdurchmesser abgehen. Das Anschlußende 52 ist dem brennraumseitigen Endabschnitt 56 der Wendel 50 zugeordnet und mit einem abgewinkelten Abschnitt 58 versehen, der durch eine parallel zur Düsenachse verlaufende Bohrung 60 in der Hülse 30 hindurchgeführt und darin dichtend eingelötet ist. Widerstandsdraht und Mantel sind nach dem Durchstecken des Abschnitts 58 und Einlöten in die Bohrung 60 hochtemperaturfest versiegelt. Am Ende des Abschnittes 58 ist der innere Widerstandsdraht 62 des Mantelheizleiters 22 ein Stück weit frei aus und dessen äußeren Ringmantel 64 herausgeführt.

Das aus dem äußeren Ringmantel 64 herausgeführte Ende des inneren Widerstandsdrahtes 62 ist an einen Kontaktring 66 angelötet, der unter Zwischenlage eines keramischen Isolierringes 68 auf der oberen Stirnseite der Hülse 30 befestigt ist. Die Befestigung kann durch Kleben oder auch Löten erfolgen. Der Isolierring 68 und der Kontaktring 66 sind in dem keilförmigen Ringraum 70 zwischen dem konischen Wandabschnitt 14 des Düsenkörpers 10 und der Überwurfmutter 12 angeordnet. Der Kontaktring 66 ist mit einer Stromzuführungshülse 74 verbunden, deren Ausbildung hier im einzelnen nich näher interessiert und beispielsweise in der DE-A 35 02 098 beschrieben ist.

Die Wendel 50 erstreckt sich von ihrem eingangsseitigen Endbereich 56 entgegen der Strömungsrichtung des Kraftstoffs zum Düsenkörper 10, wobei der Wicklungsdurchmesser stetig kleiner wird. Das zweite Anschlußende 54 der Wendel 50 ist in einer Wandkerbe 72 im Inneren der Hülse 30 abgestützt. Der äußere Ringmantel 64 des Mantelheizleiters 22 ist am Anschlußende 54 mit dem inneren Widerstandsdraht 62 kontaktiert und dient selbst als Masseleiter, welcher das vom Kontaktring 66 abgekehrte Ende des Widerstandsdrahtes 62 mit der Hülse 30 und über diese mit Masse verbindet. Zu diesem Zweck ist der äußere Ringmantel 64 an beiden Ende mit der Hülse 30 verlötet.

Bei der beschriebenen Ausführung kann der Mantelheizleiter 22 kostensparend ohne kalte Enden ausgeführt sein, ohne daß der Kontaktring 66 unzulässig stark erwärmt wird.

Der Zusamenbau der Einspritzdüse geht so vor sich, daß zunächst die Hülse 30 mit dem Glühkörper 22, dem Isolierring 68 und dem Kontaktring 66 zu einer Baueinheit vorgefertigt werden.

Danach wird die Stromzuführungshülse 74 mit dem Kontaktring 66 elektrisch leitend verbunden. Diese Baugruppe wird dann mit dem aufgesteckten Wärmeschutzring 40 in die Überwurfmutter 12 von oben her eingesetzt und soweit vorgeschoben, bis die Hülse 30 an der Stützschulter 18 der Überwurfmutter 12 anschlägt. Beim Anziehen der Überwurfmutter 12 und Spannen des Düsenkörpers 10 gegen den Düsenhalter wird auch der Wärmeschutzring 40 verspannt, wodurch die gesamte Glühvorsatzt-Baugruppe spiellos am Düsenkörper 10 festgehalten wird. Die Hülse 30 könnte aber auch mit der Überwurfmutter 12 durch Löten fest verbunden bzw. in diese eingepreßt sein.

Die Einspritzdüse nach Figur 3 stimmt bis auf zwei Abweichungen mit der Ausführung nach den Figuren 1 und 2 überein. Die eine Abweichung besteht darin, daß im Abschnitt 58a des als Mantelheizleiter ausgebildeten Glühkörpers 22a sowohl der äußere Ringmantel als auch der innere Widerstandsdraht 62a eine größere Querschnittsfläche haben als im übrigen Teil des Mantelheizleiters und daß daher der ein sogennantes kaltes Ende bildente Abschnitt 58a vom Heizstrom weniger stark erwärmt wird als der Abschnitt 58 nach den Figuren 1 und 2.

Die zweite Abweichung der Einspritzüse nach Figur 3 gegenüber dem ersten Ausführungsbeispiel besteht darin, daß ein gesonderter Kontaktring 66 (Figur 1) ganz entfällt und daß der innere Widerstandsdraht 62a des Mantelheizleiters 22a direkt an einen nach innen gekehrten Rand 76 einer Stromzuführungshülse 78 angelötet ist, die im übrigen wie die Stromzuführungshülse 74 nach Figur 1 ausgebildet sein kann. Der Wegfall eines gesonderten Kontaktrings 66 wird durch die geringere thermische Belastung möglich, die sich durch die Ausbildung des Abschnittes 58a des Mantelheizleiters 22a des kalten Endes ergibt.

Auch bei der Ausführung nach Figur 3 können die Hülse 30a, der Glühkörper 22a, der zweckmäßig aus Keramik bestehende Isolierring 68 und die Stromzuführungshülse 78 durch Löten zu einer Baueinheit vorgefertigt sein.

## Patentansprüche

1. Kraftstoff-Einspritzdüse für Brennkraftmaschinen, mit einem durch eine Überwurfmutter (12) an einem Düsenhalter festgespannten Düsenkörper (10) und einem stromab des Düsenkörpers (10) angeordneten Glühkörper (22, 22a), der einen Durchgang für die Spritzstrahlen hat und mit radialem Spiel von einer Hülse (30, 30a) umgeben ist, die auf einer stromab des Düsenkörpers (10) angeordneten Stützschulter (18) der Überwurfmutter (12) aufliegt, ferner mit mindestens einer von der Seite her in den Weg der Spritzstrahlen führenden Belüftungsöffnung, durch welche die Spritzstrahlen Luft aus dem Brennraum in die Randzonen der Spritzstrahlen einsaugen, und ferner mit einem den einen Stromanschluß (62, 62a) des Glühkörpers (22, 22a) mit einer Zuleitung verbindenden Kontaktelement (66, 76), welches zusammen mit der Hülse (30, 30a) and der Überwurfmutter (12) festgehalten ist, deren Innendurchmesser in dem stromauf ihrer Stützschulter

(18) liegenden Bereich größer als die Außendurchmesser der Hülse (30, 30a) und des Kontaktelementes (66, 76) ist, so daß diese Teile mitsamt dem Glühkörper (22, 22a) vom stromaufliegenden Ende her in die Überwurfmutter (12) einsetzbar und bis zur Stützschulter (18) vorschiebbar sind, wobei der Glühkörper (22, 22a) in an sich bekannter Weise durch einen zu einer formstabilen Wendel (50) geformten, aus einem inneren Widerstandsdraht (62, 62a) und einem äußeren Ringmantel (64) bestehenden Mantelheizleiter gebildet ist, der an dem Kontaktelement (66, 76) sowie an der Hülse (30, 30a) als Masseleiter kontaktiert ist.

2. Einspritzdüse nach Anspruch 1, dadurch gekennzeichnet, daß der äußere Ringmantel (64) des Mantelheizleiters (22) mit dem vom Kontaktelement (66, 76) abgekehrten Ende des inneren Widerstandsdrahtes (62, 62a) kontaktiert und mindestens an einer Stelle mit der Hülse (30, 30a) verlötet ist.

3. Einspritzdüse nach Anspruch 2, dadurch gekennzeichnet, daß der äußere Ringmäntel (64) des Mantelheizleiters (22) an seinen beiden Enden mit der Hülse (30) verlötet ist.

4. Einspritzdüse nach Anspruch 3, dadurch gekennzeichnet, daß der dem Kotaktelement (66, 76) zugeordnete Endbereich (56) der Wendel (50) brennraumseitig angeordnet ist und sich die Wendel (50) entgegen der Strömungsrichtung des Kraftstoffs zum Düsenkörper (10) hin erstreckt.

5. Einspritzdüse nach Anspruch 4, dadurch gekennzeichnet, daß der dem Kontaktelement . (66, 76) zugekehrte Endabschnitt (58) des Mantelheizleiters (22) durch eine mindestens annähernd parallel zur Düsenachse verlaufende Bohrung (60) der Hülse (30) hindurchgeführt ist, deren dem Kontaktelement (66, 76) zugekehrte Mündung (61) nach dem Durchstecken des Endabschnittes (58) hochtemperaturfest versiegelt ist.

6. Einspritzdüse nach einem der vorhergehenden Ansprüche, dadurch gekennzeichnet, daß der dem Kontaktelement (76) zugekehrte Endabschnitt (58a) des Mantelheizleiters (22a) als sogenanntes kaltes Ende ausgebildet ist, welches dem Heizstrom einen geringeren elektrischen Widerstand entgegensetzt als der übrige Teil des Mantelheizleiters. (22a).

7. Einspritzdüse nach Anspruch 6, dadurch gekennzeichnet, daß der Ringmantel und der innere Widerstandsdraht (62a) im Bereich des dem Kontaktelement (76) zugekehrten Endabschnittes (58a) des Mantelheizleiters (22a) eine größere Querschnittsfläche haben als im übrigen Teil des Mantelheizleiters (22a).

8. Einspritzdüse nach Anspruch 7, dadurch gekennzeichnet, daß die unterschiedlichen Querschnittsflächen des Ringmantels und des inneren Widerstandsdrahtes (62a) durch Hämmern bzw. Ziehen des entsprechenden Teils des Mantelheizleiters (22a) vor dem Wickeln hergestellt sind.

9. Einspritzdüse nach einem der Ansprüche 6 bis 8, dadurch gekennzeichnet, daß das Kontaktelement (76) durch den verdickten bzw. nach innen gekehrten Rand einer zwischen Düsenkörper (10) und Überwurfmutter (12) angeordneten Stromzuführungshülse (78) gebildet ist.

10. Einspritzdüse nach einem der vorhergehenden Ansprüche, dadurch gekennzeichnet, daß der Mantelheizleiter (22, 22a), die ihn tragende und kontaktierende Hülse (30, 30a), ein auf deren oberer Stirnseite aufliegender Isolierkeramikkörper (68) und das Kontaktelement (66,74, 76, 78) durch Löten bzw. Kleben zu einer Einbaueinheit vorgefertigt sind.

## Claims

1. Fuel injection nozzle for internal combustion engines, having a nozzle body (10), firmly clamped to a nozzle holder by a union nut (12), and a glow plug (22, 22a) which is arranged downstream of the nozzle body (10), has a passage for the injection sprays and is surrounded with radial play by a sleeve (30, 30a) which rests on a supporting shoulder (18) of the union nut (12), said shoulder being arranged downstream of the nozzle body (10), furthermore having at least one ventilation opening which leads from the side into the path of the injection sprays and through which the injection sprays draw in air from the combustion space into the edge zones of the injection sprays, and furthermore having a contact element (66, 76) which connects one current connection (62, 62a) of the glow plug (22, 22a) to a supply conductor and, together with the sleeve (30, 30a), is held firmly at the union nut (12), the inside diameter of which in the region lying upstream of its supporting shoulder (18) is greater than the outside diameter of the sleeve (30, 30a) and of the contact element (66, 76), with the result that these parts can be inserted together with the glow plug (22, 22a) into the union nut (12) from the upstream end and pushed forward as far as the supporting shoulder (18), the glow plug (22, 22a) being formed in a manner known per se by a sheathed heating conductor which is formed into a dimensionally stable spiral (50), comprises an inner resistance wire (62, 62a) and an outer annular sheath (64) and is contacted as earth conductor on the contact element (66, 76) and one the sleeve (30, 30a).

2. Injection nozzle according to Claim 1, characterized in that the outer annular sheath (64) of the sheathed heating conductor (22) is contacted with that end of the inner resistance wire (62, 62a) which is turned away from the contact element (66, 76), and is soldered to the sleeve (30, 30a) at at least one location.

3. Injection nozzle according to Claim 2, characterized in that the outer annular sheath (64) of the sheathed heating conductor (22) is soldered at both its ends to the sleeve (30).

4. Injection nozzle according to Claim 3, characterized in that that end region (56) of the spiral (50) which is associated with the contact element (66, 76) is arranged on the combustion- space side and the spiral (50) extends towards the nozzle body (10) counter to the direction of flow of the fuel.

5. Injection nozzle according to Claim 4, characterized in that that end section (58) of the sheathed heating conductor (22) which is turned towards the contact element (66, 76) is passed through a bore (60), running at least approximately parallel to the nozzle axis, of the sleeve (30), whose opening (61) turned towards the contact element (66, 76), after the pushing through of the end section (58), is sealed in a manner resistant to high temperatures.

6. Injection nozzle according to one of the preceding claims, characterized in that that end section (58a) of the sheathed heating conductor (22a) which is turned towards the contact element (76) is designed as a socalled cold end which offers a lower electrical resistance to the heating current than the remaining part of the sheathed heating conductor (22a).

7. Injection nozzle according to Claim 6, characterized in that, in the region of that end section (58a) of the sheathed heating conductor (22a) which is turned towards the contact element (76), the annular sheath and the inner resistance wire (62a) have a larger cross sectional area than in the remaining part of the sheathed heating conductor (22a).

8. Injection nozzle according to Claim 7, characterized in that the different cross sectional areas of the annular sheath and of the inner resistance wire (62a) are produced by hammering or drawing the appropriate part of the sheathed heating conductor (22a) prior to winding.

9. Injection nozzle according to one of Claims 6 to 8, characterized in that the contact element (76) is formed by the thickened or inward-turned edge of a current feed sleeve (78) arranged between nozzle body (10) and union nut (12).

10. Injection nozzle according to one of the preceding claims, characterized in that the sheathed heating conductor (22, 22a), the sleeve (30, 30a) carrying and contacting it, an insulating ceramic body (68) resting on the upper front face of said sleeve, and the contact element (66, 74, 76, 78) are preassembled by soldering or adhesive bonding to form an installation unit.

## Revendications

1. Injecteur de carburant pour moteur à combustion interne comportant un corps d'injecteur (10) serré sur un support par un écrou-chapeau (12) et un organe à incandescence (22 22a) en aval du corps d'injecteur (10), organe qui présente un passage pour les jets d'injection et est entouré avec un jeu radial par une douille (30, 30a) qui s'appuie contre un épaulement d'appui (18) de l'écrou-chapeau (12) en aval du corps (10) de l'injecteur, avec au moins un orifice d'aération aboutissant par le côté dans la trajectoire des jets d'injection, orifice qui aspire par les jets d'injection, de l'air de la chambre de combustion dans les zones marginales des jets d'injection, et en outre un élément de contact (66, 76) qui relie une ligne d'alimentation au branchement électrique (62, 62a) de l'organe à incandescence (22, 22a), élément de contact qui est fixé sur l'écrou-chapeau (12) avec la douille (30, 30a), écrou-chapeau dont le diamètre intérieur de la zone située en amont de son épaulement d'appui (18) est supérieur au diamètre extérieur de la douille (30, 30a) et de l'élément de contact (66, 76) de façon que ces pièces y compris l'élément à incandescence (22, 22a) puissent être placés dans l'écrou-chapeau (12) en passant par l'extrémité amont et être avancés jusque contre l'épaulement d'appui (18), l'organe à incandescence (22, 22a) étant constitué d'une manière connue en soi par une hélice (50) de forme stable comprenant un fil résistant intérieur (62, 62a) et une enveloppe annulaire extérieure (64) formant un conducteur à enveloppe chauffante qui est en contact avec l'élément de contact (66, 76) ainsi qu'avec la douille (30, 30a) constituant le conducteur relié à la masse.

2. Injecteur selon la revendication 1, caractérisé en ce que l'enveloppe annulaire extérieure (64) du conducteur à enveloppe chauffante (22) est en contact par l'extrémité du fil résistant interne (62, 62a), extrémité opposée à celle de l'élément de contact (66, 76) et est soudée au moins à un endroit à la douille (30, 30a).

3. Injecteur selon la revendication 2, caractérisé en ce que l'enveloppe annulaire extérieure (64) du conducteur à enveloppe chauffante (22) est soudée à la douille (30) par ses deux extrémités.

4. Injecteur selon la revendication 3, caractérisé en ce que la zone d'extrémité (56) de l'hélice (50), associée à l'élément de contact (66, 76) est située du côté de la chambre de combustion et l'hélice (50) s'étend dans le sens opposé du sens du passage du carburant, en direction du corps (10) de l'injecteur.

5. Injecteur selon la revendication 4, caractérisé en ce que le segment d'extrémité (58) du conducteur à enveloppe chauffante (22), tourné vers l'élément de contact (66, 76) traverse un perçage (60) réalisé dans la douille (30) et ayant un axe au moins approximativement parallèle à l'axe de l'injecteur, et dont l'orifice (61) tourné vers l'élément de contact (66, 76) est scellé de manière très réfractaire après l'introduction du segment d'extrémité (58).

6. Injecteur selon l'une quelconque des revendications précédentes, caractérisé en ce que le segment d'extrémité (58a) tourné vers l'élément de contact (76) et appartenant au conducteur à enveloppe chauffante (22a) est réalisé sous forme d'extrémité froide qui oppose une résistance électrique plus faible au courant de chauffage que les autres parties du conducteur à enveloppe chauffante (22a).

7. Injecteur selon la revendication 6, caractérisé en ce que l'enveloppe annulaire et le fil résistant interne (62a) présentent au niveau du segment d'extrémité (58a) du conducteur à enveloppe chauffante (22a) tourné vers l'élément de contact (76), une section plus grande que les autres parties du conducteur à enveloppe chauffante (22a).

8. Injecteur selon la revendication 7, caractérisé en ce que les sections différentes de l'enveloppe annulaire et du fil résistant interne (62a) sont réalisées par martelage ou étirage de la partie correspondante du conducteur à enveloppe chauffante (22a) avant de réaliser l'enroulement.

9. Injecteur selon l'une des revendications 6 à 8, caractérisé en ce que l'élément de contact (76) est formé par compression ou par rabattage du bord tourné vers l'intérieur d'une douille d'alimentation en courant (78) prévue entre le corps de buse (10) et l'écrou-chapeau (12).

10. Injecteur selon l'une quelconque des revendications précédentes, caractérisé en ce que le conducteur à enveloppe chauffante (22, 22a), la douille qui le porte et qui établit le contact (30, 30a), un corps en céramique, isolant (68) reposant sur la face supérieure frontale de la douille et l'élément de contact (66, 74, 76, 78) sont préfabriqués pour former un ensemble par soudage ou collage.
